# EUROPÄISCHE PATENTSCHRIFT

(11) **EP 2 223 385 B1**
(45) Veröffentlichungstag und Bekanntmachung des Hinweises auf die Patenterteilung: **28.10.2015**
(21) Anmeldenummer: 07856804.5
(22) Anmeldetag: 17.12.2007
(51) Int. Cl.: H01Q 13/10, H01Q 1/22

(54) **PLANARE BREITBANDIGE ANTENNE**
PLANAR BROADBAND ANTENNA
ANTENNE PLANE À LARGE BANDE

(43) Veröffentlichungstag der Anmeldung: 01.09.2010
(73) Patentinhaber: Siemens Aktiengesellschaft, 80333 München (DE)
(72) Erfinder: RÖTTER, Gerhard, 90587 Veitsbronn (DE)
(86) Internationale Anmeldenummer: PCT/EP2007/011068
(87) Internationale Veröffentlichungsnummer: WO 2009/076986

(56) Entgegenhaltungen:
- EP-A- 1 437 792
- EP-A- 1 513 224
- JP-A- 2002 252 520
- US-B1- 6 914 573

## Beschreibung

Die Erfindung betrifft eine planare Antenne mit einem flächenhaft ausgebildeten inneren Strahlungselement, das von einem äußeren Strahlungselement umgeben ist, wobei das innere und das äußere Strahlungselement jeweils einen Speisepunkt aufweisen.

Eine derartige Antenne ist in der EP 1 437 792 B1 als Teil einer Hohlraumschlitzantenne für Automobile offenbart. Das innere Strahlungselement weist eine sechseckige Form auf. Es ist umgeben von einem quadratisch ausgebildeten Flächenelement, das als Masseleiter dient.

Aus der EP 1 513 224 A1 ist eine weitere Planarantenne bekannt. Diese weist ein Abstrahlelement mit einer annähernd quadratischen Grundform auf, wobei allerdings zwei gegen über liegende Ecken von der quadratischen Grundform abgefräst sind. Dies hat zur Folge, dass die beiden, orthogonal aufeinander stehenden Diagonalen der annähernd quadratischen Grundform unterschiedlich lang sind. Es ist weiterhin eine ringförmige Erdungsfläche vorhanden. Diese spannt in ihrem Inneren eine quadratische Fläche auf, in welche das Abstrahlelement eingelegt ist. Das Abstrahlelement nimmt dabei gegenüber der Innenkante der ringförmigen Erdungsfläche - bis auf die Bereiche der beiden abgegrenzten Ecken - einen gleichmäßigen Abstand ein. Schließlich sind Anschlusskontaktpunkte für das Abstrahlelement und die Erdungsfläche vorhanden. Diese sind gegenüber liegend an zwei Seitenkanten von Abstrahlelement und Erdungsfläche außerhalb der Diagonalen platziert.

Aus.der US 6,914,573 B1 ist weiterhin eine kleine planare Antenne mit großer Bandbreite bekannt. Diese weist eine, gegenüber einer Achse symmetrische Erdungsfläche mit rechteckiger Außenkontur auf. Im Inneren der Erdungsfläche befindet sich eine annähernd ovale Freifläche, in die eine ebenfalls annähernd ovale Antennenfläche symmetrisch eingelegt ist. Die Antennenfläche weist eine Anschlussleitung auf, welche auf der Symmetrieachse liegend über einen Spalt durch die Erdungsfläche hindurch nach außen geführt ist. Die Weite der Freifläche nimmt dabei von der Anschlussleitung bis zu einem der Anschlussleitung gegenüberliegenden Punkt gesehen nicht ab. Allerdings schnürt sich die Weite der Freifläche in den beiden symmetrischen Bereichen in Richtung auf die Anschlussleitung ein, um einen gleichmäßigen Übergang der Impedanz zu erreichen.

Für verschiedene Anwendungen, zum Beispiel für den Einsatz bei UHF-RFID-Transpondern (Radio-Frequency-Identification) wird eine möglichst breitbandige Ausführung einer koplanaren Antennenstruktur benötigt. Lese- und Schreibgeräte für UHF-Transponder im Frequenzbereich von derzeit 865 MHz bis 960 MHZ dürfen abhängig von den Zulassungsbestimmungen des Landes, wo das System Einsatz findet, nur in einem bestimmten Frequenzbereich arbeiten. Objekte, welche mit Transpondern identifiziert werden sollen, finden oftmals grenzübergreifend Einsatz. Deshalb sind Transponder mit einer Erkennungsreichweite in einem großen Frequenzbereich von Bedeutung. Große Erkennungsreichweiten sind nur dann möglich, wenn das Antennen- System eines Transponders genügend Energie an das RFID-Halbleiterbauelement liefern kann.

Der Erfindung liegt die Aufgabe zu Grunde, eine planare Antenne der oben genannten Art zu schaffen, die einen breitbandigen Betrieb ermöglicht.

Die Aufgabe wird dadurch gelöst, dass zwischen dem inneren Strahlungselement und dem äußeren Strahlungselement eine kontinuierliche oder diskontinuierliche Veränderung des Abstands besteht, die bezüglich einer Symmetrieachse des inneren Strahlungselements gleichartig ist, und wobei der Abstand des äußeren zum inneren Strahlungselement im Bereich der beiden Speisepunkte verschieden zu dem in dem den Speisepunkten abgewandten Bereich ist.

Durch diese Ausführung der Antenne wird eine kontinuierliche Transformation der Impedanz am Speisepunkt zum Wellenwiderstand des freien Raums erreicht. Die kontinuierliche Transformation resultiert in einem nahezu konstanten Abstrahlungs-verhalten im Betriebsfrequenzbereich. Das äußere Strahlungselement kann dabei in dem den Speisepunkten abgewandten Bereich auch geöffnet sein.

Das innere Strahlungselement der erfindungsgemäßen Antenne ist in Form eines gleichschenkligen Dreiecks ausgebildet. Es wird somit ein im Sinne der Leitungstheorie inhomogenes Strahlungselement erhalten. Anstelle der geraden Schenkel können dabei die Kanten auch exponentiell verlaufen.

Weitere vorteilhafte Weiterbildungen der Erfindung sind den Unteransprüchen 2 bis 8 zu entnehmen.

Ausführungsbeispiele der Erfindung werden im Folgenden anhand einer Zeichnung näher erläutert. Es zeigen:
- Fig. 1: eine erste Ausführungsform einer erfindungsgemäßen Antenne,
- Fig. 2: eine zweite Ausführungsform einer erfindungsgemäßen Antenne,
- Fig. 3: einer Ausführung eines inneren Strahlungselements mit diskontinuierlicher Kontur ,
- Fig. 4,5,6: unterschiedliche Ausführungen eines inneren Strahlungselements und
- Fig. 7: eine Anordnung mit der erfindungsgemäßen Antenne in Verbindung mit einem Chip.

In den Figuren 1 und 2 sind zwei Ausführungen einer erfindungsgemäßen planaren Antenne 1 dargestellt. Die Antenne 1 weist ein inhomogenes, inneres Strahlungselement 2 auf, das hier als gleichschenkliges Dreieck ausgebildet ist, und ein dieses umgebendes äußeres Strahlungselement 3, das als ge schlossene Schleife ausgebildet ist. Beim Ausführungsbeispiel gemäß Figur 1 ist in der Mitte der Basis des dreieckförmigen inneren Strahlungselements 2 ein erster Speisepunkt 4 und diesem gegenüberliegend auf dem als Schleife ausgebildeten äußeren Strahlungselement 3 ein zweiter Speisepunkt 5 vorgesehen. Bei dem Ausführungsbeispiel gemäß Figur 2 liegt die Spitze des dreieckförmigen inneren Strahlungselements mit dem Speisepunkt 4 unmittelbar dem Speisepunkt 5 des äußeren Strahlungselements 3 gegenüber.

Das dargestellte dreieckförmige, innere Strahlungselement 2 ist im Sinne der Leitungstheorie ein inhomogenes Strahlungselement, dessen Schenkel nicht unbedingt kontinuierlich sondern auch diskontinuierlich verlaufen können wie in Figur 3 dargestellt. Die hier vollständig gefüllte Fläche des inneren Strahlungselements 2 kann aber auch eine Aussparung 6 unterschiedlicher Form wie in den Figuren 4,5,6 dargestellt, unter anderem zum Beispiel ein Schlitz, aufweisen.

Idealerweise ist die komplexe Impedanz und das Abstrahlungs-verhalten einer Antenne innerhalb eines Frequenzbereichs konstant. In der Realität ergeben sich Änderungen der komplexen Impedanz in Abhängigkeit der Frequenz. Je geringer diese Änderungen im gegebenen Frequenzbereich ausfallen, als desto breitbandiger kann diese Ausführung bezeichnet werden. Diese Eigenschaft kann durch selbstähnliche oder selbstkomplementäre geometrische Strukturen erzielt werden. Selbstähnliche Strukturen zeigen bei Vergrößerung gleiche oder vergleichbare Eigenschaften wie im Anfangszustand. Hier ist damit die Ähnlichkeit des inneren Strahlungselements 2 mit der Aussparung gemeint, welche sich durch die Begrenzung mit der äußeren geschlossenen oder teilweise geschlossenen, rechteckförmigen Schleife ergibt. Die Schleife muss im Bereich des inneren Strahlungselements 2 geschlossen bzw. durchgängig sein. Die Ausdehnung des größten Abmaßes des inneren Strahlungselements 2 liegt im Bereich der Viertel- Wellenlänge der Betriebsfrequenz.

Um die Antenne 1 gemäß den beschriebenen Ausführungsformen und einen RFID-Chip 7 (Radio-Frequency-Identification) bzw. - Halbleiter in Leistungsanpassung betreiben zu können, ist der Einsatz eines Transformationsnetzwerks 8 gemäß Figur 7 möglich.

Das gestrichelt dargestellte mit den Speisepunkten 4,5 verbundene Transformationsnetzwerk 8 ist optional, das heißt bei geeigneter Halbleiterimpedanz ist die Verbindung ohne konzentrierte Elemente möglich.

Für die Impedanztransformation ist auch die Positionierung der beiden Speisepunkte 4,5 entscheidend. Die praktische Ausführung erfordert die Platzierung des RFID-Chips 7 zwischen den dargestellten Speisepunkten 4,5, da Bonddrähte die elektrische Verbindung zwischen RFID-Chip und Antenne 1 herstellen. Die geometrisch minimale Distanz ist für die Verbindung des äußeren Strahlungselements 3 zum RFID-Chip und von diesem zum flächenhaften inneren Strahlungselement 2 zu realisieren. Vorzugsweise sind die Verbindungen in Umgebung der Symmetrielinie vorzunehmen. Für die Impedanzan- passung ist gegebenenfalls die Positionierung vom RFID-Chip und dessen Verbindungen zu den Strahlungselementen 2,3 an Stellen möglich, wo sich ebenfalls die geometrisch minimale Distanz ergibt. In der Praxis existieren ebenfalls Gehäuseformen, welche die Verbindung mittels Bonddrähten vom RFID-Chip zu Anschlussflächen beinhalten und als oberflächenmontierbare Bauelemente bekannt sind. Für diese Gehäusetechnik (SMD surface mounted device, SMT surface mounted technology) ist ebenfalls die geometrisch minimale Distanz der Verbindung zu den Strahlungselementen 2,3 vorteilhaft.

Im Betriebsfrequenzbereich 865 MHz bis 930 MHz zeigen RFID-Halbleiter zwischen ihren Anschlusstoren verlustbehaftetes kapazitives Impedanzverhalten. Die Antenne 1 zeigt zwischen denen Speisepunkten 4,5 eine komplexe Impedanz im induktiven Bereich. Bei Zusammenschaltung von RFID-Chip und Antenne 1 heben sich im günstigsten Fall kapazitive und induktive Anteile exakt auf. Sofern der induktive Anteil der Antenne 1 zur vollständigen Kompensation nicht ausreichen sollte, ist die Addition entsprechender Anteile durch ein konzentriertes Bauelement oder einem Leistungselement mit entsprechend erforderlichem induktivem Anteil möglich. Das äußere Strahlungselement 3, hier die Schleife, ist im Bereich der Speisepunkte 4,5 durchgängig, also geschlossen gestaltet.

Das innere- 2 und äußere Strahlungselement 3 müssen sich nicht zwingend auf einer Ebene befinden. Dies ist aber für die praktische Umsetzung vorteilhaft.

Die erfindungsgemäße Antenne 1 kann auf einem nicht leitenden Träger aufgebracht sein und einer Metallfläche gegenüberliegen. Mit der erfindungsgemäß ausgelegten Antenne 1 ergibt sich dann eine Veränderung der Impedanz zwischen den Speisepunkten 4,5, jedoch in geringerem Ausmaß, als bei einer Dipol- Antenne mit vergleichbaren Abmessungen.

## Patentansprüche

1. Planare Antenne (1) mit einem flächenhaft ausgebildeten inneren, Strahlungselement (2), das von einem äußeren Strahlungselement (3) umgeben ist, wobei das innere (2) und das äußere Strahlungselement (3) jeweils einen Speisepunkt (4,5) aufweisen,
wobei
a) zwischen dem inneren Strahlungselement (2) und dem äußeren Strahlungselement (3) eine kontinuierliche oder diskontinuierliche Veränderung des Abstands besteht, und diese bezüglich einer Symmetrieachse des inneren Strahlungselements (2) gleichartig ist, und wobei
b) der Abstand des äußeren (3) zum inneren Strahlungselement (2) im Bereich der beiden Speisepunkte (4,5) verschieden zu dem in dem den Speisepunkten (4,5) abgewandten Bereich ist, und
c) die Speisepunkte (4,5) in Umgebung der Symmetrieachse des inneren Strahlungselements (2) platziert sind,
**dadurch gekennzeichnet, dass**
das innere Strahlungselement (2) in Form eines gleichschenkligen Dreiecks ausgebildet ist.

2. Planare Antenne nach Anspruch 1,
**dadurch gekennzeichnet, dass** das innere (2) und das äußere Strahlungselement (3) in derselben Ebene liegen.

3. Planare Antenne nach einem der vorangehenden Ansprüche,
**dadurch gekennzeichnet, dass** das innere Strahlungselement (2) eine Aussparung(6) aufweist.

4. Planare Antenne nach einem der vorangehenden Ansprüche,
**dadurch gekennzeichnet, dass** die Aussparung (6) als Schlitz ausgeführt ist.

5. Planare Antenne nach einem der vorangehenden Ansprüche,
**dadurch gekennzeichnet, dass** die Längsausdehnung des inneren Strahlungselements (2) im Bereich der Viertelwellenlänge der Betriebsfrequenz liegt.

6. Planare Antenne nach einem der vorangehenden Ansprüche, **gekennzeichnet durch** Verwendung in einem RFID-Transponder.

7. Planare Antenne nach einem der vorangehenden Ansprüche,
**dadurch gekennzeichnet, dass** das äußere Strahlungselement (3) als Schleife ausgebildet ist.

8. Planare Antenne nach einem der vorangehenden Ansprüche,
**dadurch gekennzeichnet, dass** das äußere Strahlungselement (3) als Rückleitersystem dient.

## Claims

1. Planar antenna (1) with a planar, inner antenna element (2), which is surrounded by an outer antenna element (3), the inner antenna element (2) and the outer antenna element (3) each having a feed point (4, 5),
a) there being a continuous or discontinuous change in the distance between the inner antenna element (2) and the outer antenna element (3), and this change is identical with respect to an axis of symmetry of the inner antenna element (2), and
b) the distance between the outer antenna element (3) and the inner antenna element (2) in the region of the two feed points (4, 5) being different than in the region remote from the feed points (4, 5), and
c) the feed points (4, 5) are placed in the vicinity of the axis of symmetry of the inner antenna element (2), **characterized in that**
the inner antenna element (2) is in the form of an equilateral triangle.

2. Planar antenna according to Claim 1,
**characterized in that** the inner antenna element (2) and the outer antenna element (3) lie in the same plane.

3. Planar antenna according to one of the preceding claims,
**characterized in that** the inner antenna element (2) has a cutout (6).

4. Planar antenna according to one of the preceding claims,
**characterized in that** the cutout (6) is in the form of a slot.

5. Planar antenna according to one of the preceding claims,
**characterized in that** the longitudinal extent of the inner antenna element (2) is in the region of one quarter of the wavelength of the operating frequency.

6. Planar antenna according to one of the preceding claims,
**characterized by** the use in an RFID transponder.

7. Planar antenna according to one of the preceding claims,
**characterized in that** the outer antenna element (3) is in the form of a loop.

8. Planar antenna according to one of the preceding claims,
**characterized in that** the outer antenna element (3) acts as a return conductor system.

## Revendications

1. Antenne ( 1 ) plane ayant un élément ( 2 ) de rayonnement intérieur en deux dimensions qui est entouré d'un élément ( 3 ) de rayonnement extérieur, l'élément intérieur ( 2 ) et l'élément extérieur ( 3 ) de rayonnement ayant respectivement un point ( 4, 5 ) d'alimentation.
dans laquelle
a ) il y a, entre l'élément ( 2 ) intérieur de rayonnement et l'élément ( 3 ) extérieur de rayonnement, une variation continue ou discontinue de la distance et celle-ci similaire est par rapport à un axe de symétrie de l'élément ( 2 ) de rayonnement intérieur.
b ) la distance de l'élément ( 3 ) de rayonnement extérieur à l'élément ( 2 ) de rayonnement intérieur est différente dans la région des deux points ( 4, 5 ) d'alimentation de celle dans la région éloignée des deux points ( 4, 5 ) d'alimentation et
c ) les points ( 4, 5 ) d'alimentation sont placés aux environs de l'axe de symétrie de l'élément ( 2 ) de rayonnement intérieur,
**caractérisée en ce que** l'élément ( 2 ) de rayonnement intérieur est constitué sous la forme d'un triangle isocèle.

2. Antenne plane suivant la revendication 1,
**caractérisée en ce que** l'élément ( 2 ) intérieur de rayonnement et l'élément ( 3 ) extérieur de rayonnement sont dans le même plan.

3. Antenne plane suivant l'une des revendications précédentes,
**caractérisée en ce que** l'élément ( 2 ) de rayonnement a un évidement ( 6 ).

4. Antenne plane suivant 1"une des revendications précédentes,
**caractérisée en ce que** l'évidement ( 6 ) est réalisé sous la forme d'une fente.

5. Antenne plane suivant l'une des revendications précédentes,
**caractérisée en ce que** l'étendue longitudinale de l'élément ( 2 ) de rayonnement intérieur est dans la plage du quart de la longueur d'onde de la fréquence de fonctionnement.

6. Antenne plane suivant l'une des revendications précédentes,
**caractérisée par** l'utilisation dans un transpondeur RFID.

7. Antenne plane suivant l'une des revendications précédentes,
**caractérisée en ce que** l'élément ( 3 ) de rayonnement extérieur est constitué sous la forme d'une boucle.

8. Antenne plane suivant l'une des revendications précédentes,
**caractérisée en ce que** l'élément ( 3 ) de rayonnement extérieur sert de système de conducteur de retour.
